# FASCICULE DE BREVET EUROPEEN

(11) **EP 0 816 774 B1**
(45) Date de publication et mention de la délivrance du brevet: **03.04.2002**
(21) Numéro de dépôt: 97420099.0
(22) Date de dépôt: 24.06.1997
(51) Int. Cl.: F24F 13/14, A62C 2/12

(54) **Dispositif d'obturation d'un conduit de ventilation, notamment clapet coupe-feu ou volet de désenfumage et procédé de fabrication du tunnel et de la lame du dispositif**
Abdichtungsvorrichtung für einen Lüftungskanal, insbesondere Brandschutzklappe oder Entlüftungsklappe und Herstellungsverfahren des Gehäuses und der Klappe der Abdichtungsvorrichtung
Apparatus for sealing a ventilation, in particular fire or exhaust damper and method of manufacturing the housing and the damper of the apparatus

(30) Priorité: 24.06.1996 FR 9608148
(43) Date de publication de la demande: 07.01.1998
(73) Titulaire: ALDES AERAULIQUE, 69200 Venissieux Cedex (FR)
(72) Inventeur: Mayencon, Roland, 69150 Decines (FR)
(74) Mandataire: Maureau, Philippe

(56) Documents cités:
- FR-A- 2 504 233
- GB-A- 1 418 142
- US-A- 4 372 197

## Description

La présente invention a pour objet un dispositif d'obturation d'un conduit de ventilation, notamment clapet coupe-feu ou volet de désenfumage.

En outre, l'invention a pour objet un procédé de fabrication du tunnel et de la lame du dispositif.

Pour des raisons de sécurité, il est impératif d'équiper les installations de ventilation de clapets coupe-feu afin d'éviter la propagation du feu par les conduits de ventilation, lorsqu'un incendie se déclare à l'intérieur du local ventilé. Un clapet coupe-feu comporte un cadre ou tunnel qui peut être monté en applique ou à l'intérieur d'un conduit, ce tunnel de forme rectangulaire servant au montage d'une lame d'obturation susceptible, dans une première position, d'être orienté perpendiculairement à l'ouverture du tunnel, pour laisser passer l'air et, dans une seconde position, d'être pivoté vers une position de fermeture afin d'obturer le tunnel et par suite le conduit de ventilation de la façon la plus étanche possible. Différentes solutions sont connues pour provoquer le passage de la lame de sa position d'ouverture à sa position de fermeture. Ces solutions ne seront pas évoquées, dans la mesure où elles ne font pas l'objet de l'invention. Généralement, la lame possède une forme rectangulaire, et le tunnel est équipé de butées de positionnement contre lesquelles vient prendre appui la lame en position de fermeture. Ces butées sont rapportées dans le tunnel et fixées par collage, vissage, rivetage, etc. Compte tenu du pivotement de la lame, ces butées ne peuvent être que partielles, et être décalées pour permettre l'appui de la lame en position de fermeture. Il en résulte des jeux importants nécessitant la présence de joints complexes pour assurer une étanchéité satisfaisante. Généralement, les joints utilisés sont des joints intumescents, disposés à l'intérieur du tunnel, c'est-à-dire réalisés à partir de matériaux susceptibles de gonfler sous l'effet d'une élévation de température.

Outre leur complexité de réalisation, ces clapets coupe-feu ne permettent pas l'obtention immédiate et simple d'une bonne étanchéité en position de fermeture, notamment à chaud.

Le document GB 1 418 142 divulgue toutes les caractéristiques du préambule de la revendication 1. Ce document concerne un dispositif de ventilation, notamment de l'habitacle d'une automobile, comportant une ouverture ménagée dans le tableau de bord, dans laquelle est monté un corps annulaire. Dans ce corps annulaire est disposé un anneau, dans lequel est monté pivotant, autour d'un axe diamétral, un disque obturateur. Deux évidements ménagés chacun sur 180° débouchent dans les deux faces du disque, qui correspondent à des parties en saillie que comporte l'anneau, et qui forment butées pour le disque tout en assurant une fermeture étanche du conduit. Un tel dispositif, de petites dimensions, ne pose pas de problème de réalisation en matière synthétique.

Le but de l'invention est de fournir un dispositif d'obturation de structure simple, réalisé à partir d'un faible nombre de pièces réalisées dans des matériaux difficiles à façonner, tels que des matériaux réfractaires, et dans lequel l'étanchéité à la fermeture puisse être obtenue avec un minimum d'éléments spécifiques d'étanchéité.

A cet effet, le dispositif d'obturation d'un conduit de ventilation, comprenant
- un tunnel destiné à être fixé en regard d'une ouverture à obturer,
- et dans lequel est monté pivotante une lame, autour d'un axe de rotation disposé à mi-longueur de l'ouverture,
- de telle sorte qu'en position ouverte, la lame est perpendiculaire au plan de l'ouverture,
dispositif dans lequel :
- la lame est constituée par une pièce, comportant un perçage délimitant deux trous coaxiaux destinés au montage de deux broches formant l'axe de rotation à mi-longueur et au milieu de son épaisseur,
- la lame présentant,
   - d'une part, sur l'une de ses faces, un premier évidement rectangulaire d'épaisseur correspondant sensiblement à la moitié de l'épaisseur de la lame, s'étendant le long d'un bord de celle-ci entre les deux trous, sur une longueur légèrement inférieure à la moitié du périmètre et,
   - d'autre part, sur son autre face, un second évidement symétrique du premier par rapport à l'axe de rotation de la lame, et ménagé sur l'autre moitié du périmètre, et
- l'ouverture du tunnel présentant des dimensions correspondant respectivement à celles de la lame augmentées des jeux fonctionnels, et
- le tunnel comportant deux nervures rectangulaires symétriques l'une de l'autre par rapport à l'axe de rotation de la lame,
   - et s'étendant chacune sur sensiblement la moitié de l'épaisseur du tunnel qui est elle-même sensiblement égale à l'épaisseur de la lame,
   - la distance entre les extrémités en regard des deux nervures du tunnel étant sensiblement égale à l'épaisseur de la lame,
est caractérisé en ce que
- la lame est réalisée à partir de deux éléments identiques, chacun d'épaisseur correspondant à la moitié de l'épaisseur de la lame, et assemblés tête-bêche l'un à l'autre,
- et/ou le tunnel est réalisé à partir de deux éléments identiques, chacun d'épaisseur correspondant à la moitié de l'épaisseur du tunnel, et assemblés tête-bêche l'un à l'autre.

La structure même respectivement de la lame et du tunnel permet, en position de fermeture de la lame, une étanchéité quasiment parfaite, même en l'absence de joints, en raison des formes complémentaires de la lame et du tunnel. En outre, les caractéristiques de la lame et du tunnel permettent une obtention facile et précise de ces pièces.

Avantageusement, le tunnel comporte, dans ses zones comprises entre les extrémités des nervures, deux évidements coaxiaux débouchant en vis-à-vis formant paliers pour l'axe de rotation de la lame.

Avantageusement, dans l'épaisseur de la lame sont ménagés deux trous coaxiaux, débouchant dans deux parois opposées de l'épaisseur de la lame, destinés chacun à recevoir une broche formant une partie de l'axe de rotation, de longueur inférieure à celle du trou, deux lumières étant ménagées dans une face latérale de la lame, qui communiquent avec les deux trous pour permettre, à l'aide d'un outil, de faire coulisser axialement les broches dans les trous pour les faire passer d'une position escamotée dans les trous à une position engagée dans les évidements du tunnel ou inversement.

Différents types de joints, tels que des matériaux souples ou rigides, ou encore des joints intumescents, peuvent être utilisés pour parfaire l'étanchéité en position de fermeture.

De toute façon, l'invention sera bien comprise à l'aide de la description qui suit, en référence au dessin schématique annexé représentant, à titre d'exemple, deux formes d'exécution de ce dispositif, dans le cas d'un clapet coupe-feu :
Figure 1 est une vue en perspective d'un premier clapet en position ouverte ;
Figure 2 est une vue d'une plaque de matériau réfractaire à partir de laquelle est réalisé ce clapet ;
Figure 3 est une vue de la plaque de figure 2 en cours de découpe ;
Figure 4 est une vue en perspective éclatée des principaux éléments constitutifs de ce clapet ;
- Figures 5 et 6 en sont deux vues en coupe respectivement selon la ligne V-V de figure 6 et la ligne VI-VI de figure 5;
Figure 7 est une vue en perspective d'un second clapet de forme circulaire.

Le clapet coupe-feu selon une forme d'exécution de l'invention, comporte un tunnel 2 de forme carrée, destiné à être fixé en regard d'une ouverture à obturer, ou à l'intérieur d'un conduit désigné par la référence générale 3 à la figure 6. A l'intérieur de ce tunnel 2 est montée pivotante une lame d'obturation 4 de forme générale carrée, autour d'un axe disposé à mi-longueur de l'ouverture 5 que délimite le tunnel. Cette lame 4 est pivotante entre une position d'ouverture, représentée à la figure 1, dans laquelle elle permet le passage d'air, et une position de fermeture, dans laquelle elle est située dans le plan de l'ouverture du tunnel.

La lame 4 est constituée par une pièce de forme parallélépipédique, présentant, sur l'une de ses faces, un évidement rectangulaire 6 d'épaisseur correspondant à la moitié de l'épaisseur de la lame, s'étendant le long de trois bords de celui-ci, entre deux zones de montage de l'axe de pivotement de la lame désigné par la référence générale 7. Cet évidement rectangulaire 6 s'étend le long de trois bords de la lame sur une longueur légèrement inférieure à la moitié du périmètre de celle-ci. Cette lame comporte, d'autre part, et débouchant sur son autre face, un évidement 8 symétrique de l'évidement 6 par rapport à l'axe de rotation de la lame, ménagée sur l'autre moitié du périmètre. L'ouverture du tunnel comporte deux nervures rectangulaires 9 et 10, symétriques l'une de l'autre par rapport à l'axe de rotation 7 de la lame 4, et s'étendant chacune sur la moitié de l'épaisseur du tunnel, la distance entre les extrémités correspondantes des deux nervures 9 et 10 étant sensiblement égale à l'épaisseur de la lame.

Pour obtenir cette structure, la lame 4 est réalisée à partir de deux éléments 4a et 4b identiques, chacun d'épaisseur correspondant à la moitié de l'épaisseur de la lame, et assemblés tête-bêche l'un à l'autre. Le tunnel est également réalisé à partir de deux éléments identiques 2a et 2b, chacun d'épaisseur correspondant à la moitié de l'épaisseur du tunnel, et assemblés tête-bêche l'un à l'autre. Dans ces conditions, la fabrication de ce clapet est très simple, dans la mesure où il est possible, si le clapet est réalisé en un matériau réfractaire, de partir d'une plaque parallélépipédique 12, possédant les dimensions extérieures du clapet et une épaisseur égale à la moitié de l'épaisseur du clapet. Il est procédé à une découpe 13 simultanée de la plaque dans toute son épaisseur pour former une demi-lame 4a, 4b et un demi-tunnel 2a et 2b, la découpe 13 délimitant deux zones 13a, 13b de largeurs différentes. Il est ainsi possible d'obtenir des éléments 2a, 2b, 4a, 4b qu'il convient ensuite d'assembler tête-bêche deux à deux. Il est également possible de partir de plaques de plus grandes dimensions d'épaisseur, égale à la moitié de l'épaisseur du tunnel et de la lame, et dans lesquelles sont découpées, suivant les dimensions, et dans un souci d'optimisation, plusieurs tunnels et plusieurs lames.

Le tunnel 2 comporte deux évidements coaxiaux 14 débouchant dans les faces intérieures du tunnel. Ces évidements 14 servent au montage de paliers pour l'axe. La lame 4 comprend, pour sa part, un perçage délimitant deux trous coaxiaux 15a, 15b destinés au montage de deux broches 16a, 16b formant l'axe de rotation 7. La longueur de chacune des broches 16a, 16b est inférieure à la longueur des trous 15a, 15b correspondants. Les broches peuvent donc coulisser pour être escamotées à l'intérieur des trous en vue de permettre le montage ou le démontage de la lame 4. A cet effet, chaque lame présente une lumière 17 débouchant dans un trou 15a, 15b, et chaque broche présente au moins un évidement 18 permettant son actionnement en translation par l'intermédiaire d'un outil traversant la lumière 17. En pratique, les deux broches 16a, 16b se trouvent tout d'abord en position escamotée dans les trous 15a, 15b. La lame 4 est positionnée à l'intérieur du tunnel 2. Les broches sont alors actionnées vers l'extérieur pour être engagées dans les évidements 14 du tunnel. Pour démonter la lame, il convient de procéder de façon inverse.

La figure 7 est une vue en perspective d'un autre clapet de forme générale circulaire, possédant la même structure, et dans lequel les mêmes éléments sont désignés par les références de la forme d'exécution des figures 1 à 6, augmentées de 100.

Quoique la structure de ce clapet coupe-feu assure d'excellentes propriétés d'étanchéité, il convient toutefois de prévoir le montage de joints qui peuvent être fixés respectivement sur le tunnel et/ou sur la lame.

Comme il va de soi, l'invention ne se limite pas à la seule forme d'exécution de ce clapet coupe-feu décrite ci-dessus à titre d'exemple. C'est ainsi notamment que le clapet pourrait avoir une forme non pas carrée mais rectangulaire ou circulaire, ou encore que l'invention pourrait concerner non pas un clapet coupe-feu, mais un autre dispositif d'obturation d'un conduit de ventilation, tel qu'un volet de désenfumage.

## Revendications

1. Dispositif d'obturation d'un conduit de ventilation, comprenant
- un tunnel (2) destiné à être fixé en regard d'une ouverture à obturer,
- et dans lequel est monté pivotante une lame (4), autour d'un axe de rotation (7) disposé à mi-longueur de l'ouverture,
- de telle sorte qu'en position ouverte, la lame est perpendiculaire au plan de l'ouverture,
dispositif dans lequel :
- la lame (4) est constituée par une pièce, comportant un perçage délimitant deux trous coaxiaux (15a, 15b) destinés au montage de deux broches (16a, 16b) formant l'axe de rotation (7) à mi-longueur et au milieu de son épaisseur,
- la lame (4) présentant,
- d'une part, sur l'une de ses faces, un premier évidement rectangulaire (6) d'épaisseur correspondant sensiblement à la moitié de l'épaisseur de la lame, s'étendant le long d'un bord de celle-ci entre les deux trous (15a,15b), sur une longueur légèrement inférieure à la moitié du périmètre et,
- d'autre part, sur son autre face, un second évidement (8) symétrique du premier par rapport à l'axe de rotation de la lame, et ménagé sur l'autre moitié du périmètre, et
- l'ouverture (5) du tunnel présentant des dimensions correspondant respectivement à celles de la lame (4) augmentées des jeux fonctionnels, et
- le tunnel (2) comportant deux nervures rectangulaires (9, 10) symétriques l'une de l'autre par rapport à l'axe de rotation (7) de la lame,
- et s'étendant chacune sur sensiblement la moitié de l'épaisseur du tunnel qui est elle-même sensiblement égale à l'épaisseur de la lame,
- la distance entre les extrémités en regard des deux nervures (9, 10) du tunnel étant sensiblement égale à l'épaisseur de la lame,
est **caractérisé en ce que**
- la lame (4) est réalisée à partir de deux éléments identiques (4a, 4b), chacun d'épaisseur correspondant à la moitié de l'épaisseur de la lame, et assemblés tête-bêche l'un à l'autre,
- et/ou le tunnel (2) est réalisé à partir de deux éléments identiques (2a,2b), chacun d'épaisseur correspondant à la moitié de l'épaisseur du tunnel, et assemblés tête-bêche l'un à l'autre.

2. Dispositif selon la revendication 1, **caractérisé en ce que** le tunnel (2) comporte, dans ses zones comprises entre les extrémités des nervures (9, 10), deux évidements coaxiaux (14), débouchant en vis-à-vis, formant paliers pour l'axe de rotation de la lame.

3. Dispositif selon la revendication 2, **caractérisé en ce que** dans l'épaisseur de la lame (4) sont ménagés les deux trous coaxiaux (15a, 15b), débouchant dans les deux parois opposées de l'épaisseur de la lame, destinés chacun à recevoir une broche (16a, 16b) formant une partie de l'axe (7) de rotation, de longueur inférieure à celle du trou, deux lumières (17) étant ménagées dans une face latérale de la lame (4), qui communiquent avec les deux trous (15a, 15b) pour permettre, à l'aide d'un outil, de faire coulisser axialement les broches (16a, 16b) dans les trous pour les faire passer d'une position escamotée dans les trous à une position engagée dans les évidements (14) du tunnel ou inversement.

4. Dispositif selon l'une quelconque des revendications 1 à 3, **caractérisé en ce qu'**il comporte des joints d'étanchéité.

5. Procédé de fabrication du tunnel (2) et de la lame (4) du dispositif d'obturation d'un conduit de ventilation selon la revendication 1, **caractérisé en ce qu'**il consiste, partant de deux plaques (12) de matériau réfractaire de dimensions extérieures correspondant à celles du tunnel et d'épaisseur correspondant à la moitié de celle de la lame, à réaliser une découpe (13) des deux plaques dans toute leur épaisseur pour former deux demi-lames et deux demi-tunnels, la découpe comportant deux zones successives (13a, 13b) de largeurs différentes, puis à assembler tête-bêche les deux demi-tunnels et les deux demi-lames pour obtenir respectivement le tunnel et la lame.

## Claims

1. Shutter device for a ventilation duct comprising:
- a tunnel (2) meant to be placed facing an opening to be shut,
- and in which is fitted a plate (4) which pivots about a rotation axis (7) placed halfway along the opening,
- in such a way that, in the open position, the plate is perpendicular to the plane of the opening,
a device wherein:
- the plate (4) is made up of a part having a drilling which demarcates two concentric holes (15a, 15b) intended for mounting two spindles (16a, 16b) forming the rotation axis (7) halfway along and in the middle of its thickness,
- the plate (4) having:
- on the one hand, on one of its surfaces, a first rectangular recess (6) with a thickness substantially corresponding to half the thickness of the plate, extending along one edge of the latter between the two holes (15a, 15b) over a length slightly less than half of the perimeter, and
- on the other hand, on its other surface, a second recess (8) symmetrical with the first in relation to the rotation axis of the plate and provided on the other half of the perimeter, and
- the opening (5) of the tunnel having measurements which respectively correspond to those of the plate (4) increased by operating clearances, and
- the tunnel (2) comprising two rectangular ribs (9, 10) symmetrical the one with the other in relation to the rotation axis (7) of the plate,
- and each extending over substantially half the thickness of the tunnel which is itself substantially equal to the thickness of the plate,
- the distance between the ends facing the two ribs (9, 10) of the tunnel being substantially equal to the thickness of the plate,
is **characterised in that:**
- the plate (4) is made from two identical elements (4a, 4b), each with a thickness corresponding to half the thickness of the plate and fitted to one another head to tail,
- and/or the tunnel (2) is made from two identical elements (2a, 2b), each having a thickness corresponding to half the thickness of the tunnel and fitted to one another head to tail.

2. Device according to claim 1, **characterised in that** the tunnel (2) comprises, in its areas located between the ends of the ribs (9, 10), two coaxial recesses (14) which open out opposite each other, forming bearings for the rotation axis of the plate.

3. Device according to claim 2, **characterised in that** in the thickness of the plate (4), two coaxial holes (15a, 15b) are provided opening out in the two opposite thickness surfaces of the plate, each meant to receive a spindle (16a, 16b) forming a part of the rotation axis (7), with a length less than that of the hole, two ports (17) being provided in a lateral surface of the plate (4) which communicate with the two holes (15a, 15b) to make it possible, with the help of a tool, to make the spindles (16a, 16b) slide axially in the holes to cause them to move from a retracted position in the holes to a position inserted in the recesses (14) of the tunnel, or vice versa.

4. Device according to any of claims 1 to 3, **characterised in that** it comprises seals.

5. Method of manufacturing the tunnel (2) and the plate (4) of the shutter device of a ventilation duct according to claim 1, **characterised in that** it consists, starting from two plates (12) of refractory material having external measurements corresponding to those of the tunnel and a thickness corresponding to half that of the plate, in making a cutting (13) of the two plates in their entire thickness to form two half plates and two half tunnels, the cutting comprising two successive areas (13a, 13b) of different widths, then assembling head to tail the two half tunnels and the two half plates in order to obtain respectively the tunnel and the plate.

## Patentansprüche

1. Vorrichtung zum Verschließen einer Lüftungsleitung, die folgendes aufweist:
- einen Durchlaß (2), der dazu bestimmt ist, gegenüber einer zu verschließenden Öffnung befestigt zu werden,
- und in dem eine Platte (4) um eine Drehachse (7), die auf halber Länge der Öffnung angeordnet ist, schwenkbar derart montiert ist,
- daß die Platte in geöffneter Stellung zur Ebene der Öffnung senkrecht ist,
wobei in dieser Vorrichtung
- die Platte (4) aus einem Teil besteht, das eine Bohrung besitzt, die zwei koaxiale Löcher (15a, 15b) bildet, die für die Anbringung von zwei die Drehachse (7) bildenden Stiften (16a, 16b) auf halber Länge und in der Mitte ihrer Dicke bestimmt sind,
- wobei die Platte (4) folgendes aufweist:
- einerseits auf ihrer einen Seite eine erste rechteckige Aussparung (6), deren Dicke im wesentlichen der halben Dicke der Platte entspricht und die sich längs eines Randes der Platte zwischen den beiden Löchern (15a, 15b) über eine Länge erstreckt, die etwas kleiner als der halbe Umfang ist, und
- andererseits auf ihrer anderen Seite eine zweite Aussparung (8), die bezüglich der Drehachse der Platte zur ersten symmetrisch ist und die auf der anderen Hälfte des Umfangs vorgesehen ist, wobei
- die Öffnung (5) des Durchlasses Abmessungen aufweist, die jeweils denen der Platte (4), vermehrt um funktionelles Spiel, entsprechen, und
- der Durchlaß (2) zwei rechteckige Rippen (9, 10) aufweist, die bezüglich der Drehachse (7) der Platte zueinander symmetrisch sind
- und sich jeweils im wesentlichen über die Hälfte der Dicke des Durchlasses erstrecken, die ihrerseits im wesentlichen gleich der Dicke der Platte ist,
- wobei der Abstand zwischen den einander gegenüberstehenden Enden der beiden Rippen (9, 10) im wesentlichen gleich der Dicke der Platte ist,
**dadurch gekennzeichnet,**
- **daß** die Platte (4) aus zwei identischen Elementen (4a, 4b) hergestellt ist, deren Dicke jeweils der halben Dicke der Platte entspricht und die Kopf bei Fuß aneinander angebracht sind,
- und/oder daß der Durchlaß (2) aus zwei identischen Elementen (2a, 2b) hergestellt ist, deren Dicke jeweils der halben Dicke des Durchlasses entspricht und die Kopf bei Fuß aneinander angebracht sind.

2. Vorrichtung nach Anspruch 1,
**dadurch gekennzeichnet,**
**daß** der Durchlaß (2) in seinen zwischen den Enden der Rippen (9, 10) liegenden Bereichen zwei zueinander koaxiale Aussparungen (14) aufweist, die einander gegenüberliegend münden und die Lager für die Drehachse der Platte bilden.

3. Vorrichtung nach Anspruch 2,
**dadurch gekennzeichnet,**
**daß** in der Dicke der Platte (4) die beiden koaxialen Löcher (15a, 15b) vorgesehen sind, die in den beiden einander gegenüberliegenden Seiten der Dicke der Platte münden und jeweils zur Aufnahme von einem einen Teil der Drehachse (7) bildenden Stift (16a, 16b) bestimmt sind, dessen Länge kleiner als die des Loches ist, wobei in einer Seitenfläche der Platte (4) zwei Öffnungen (17) vorgesehen sind, die mit den beiden Löchern (15a, 15b) in Verbindung sind, um mit Hilfe eines Werkzeugs die axiale Verschiebung der Stifte (16a, 16b) in den Löchern zu ermöglichen, um sie aus einer in den Löchern versenkten Stellung in eine in die Aussparungen (14) des Durchlasses eingeführte Stellung oder umgekehrt zu bringen.

4. Vorrichtung nach einem der Ansprüche 1 bis 3,
**dadurch gekennzeichnet,**
**daß** sie Dichtungen aufweist.

5. Verfahren zur Herstellung des Durchlaßs (2) und der Platte (4) der Vorrichtung zum Verschließen einer Lüftungsleitung nach Anspruch 1,
**dadurch gekennzeichnet,**
**daß** man ausgehend von zwei Platten (12) aus feuerfestem Werkstoff mit den Außenabmessungen des Durchlasses entsprechenden Außenabmessungen und einer der halben Dicke der Platte entsprechenden Dicke ein Schnitt-Teil (13) der beiden Platten in ihrer ganzen Dicke herstellt, um zwei Plattenhälften und zwei Durchlaßhälften zu bilden, wobei das Schnitt-Teil zwei aufeinanderfolgende Bereiche (13a, 13b) mit verschiedenen Breiten besitzt, und man dann die beiden Durchlaßhälften und die beiden Plattenhälften Kopf bei Fuß aneinander anbringt, um den Durchlaß bzw. die Platte zu erhalten.
